# EUROPÄISCHE PATENTSCHRIFT

(11) **EP 0 367 048 B1**
(45) Veröffentlichungstag und Bekanntmachung des Hinweises auf die Patenterteilung: **23.08.1995**
(21) Anmeldenummer: 89119545.5
(22) Anmeldetag: 21.10.1989
(51) Int. Cl.: B41C 1/10

(54) **Druckform für eine Druckmaschine mit wiederholt aktivierbaren und löschbaren Bereichen**
Printing form with parts that can be repeatedly activated and removed
Plaque d'impression avec plages pouvant être réactivées et enlevées

(30) Priorität: 29.10.1988 DE 3836931
(43) Veröffentlichungstag der Anmeldung: 09.05.1990
(73) Patentinhaber: M.A.N.-ROLAND Druckmaschinen Aktiengesellschaft, 63012 Offenbach (DE)
(72) Erfinder: Engl, Albert, D-8151 Warngau (DE); Meinke, Peter, D-8130 Starnberg (DE); Stöckl, Herbert, D-8900 Augsburg (DE)

(56) Entgegenhaltungen:
- EP-A- 0 279 066
- DE-A- 3 202 202
- WORLD PATENTS INDEX LATEST Derwent Publications Ltd.,London, GB; AN 88-307737 & AU-D-1 232 788 (KUEHNLE M.R.) 1. September 1988
- PATENT ABSTRACTS OF JAPAN vol. 10, no. 77 (M-464)(2134) 26 March 1986 & JP-A-60 219 069 ( TOSHIBA K.K. ) 01 November 1985.
- PATENT ABSTRACTS OF JAPAN vol. 10, no. 323 (M-531)(2379) 5 November 1986; & JP-A-61 130 057 ( MITA INC. CO., LTD ) 17 June 1986.

## Beschreibung

Die Erfindung betrifft eine Druckform für eine Druckmaschine mit wiederholt aktivierbaren und löschbaren Bereichen, die nach der Aktivierung farbannehmend sind.

Aus der DE-OS 36 33 758 ist es bereits bekannt, auf einer Druckform farbannehmende Bereiche zu erzeugen, indem die aus ferroelektrischem Material bestehende Druckform örtlich polarisiert bzw. dipolarisiert wird. Hierfür bedarf es zusätzlicher Vorrichtungen an der Druckform (beispielsweise in Form eines Druckzylinders), die für die Umsteuervorgänge in den Polarisationsbereichen Elektroden und Wärmequellen aufweisen. Von diesem Stand der Technik ausgehend ist es die Aufgabe der vorliegenden Erfindung eine elektronisch aktivierbare Druckform zu schaffen, die ausschließlich mit elektrischen bzw. elektronischen Schaltelementen betrieben werden kann, an der also von außen keine Hilfsmittel angesetzt werden müssen.

Diese Aufgabe wird gelöst durch eine auf einem Träger angeordnete Halbleiterschicht, die rasterförmig kapazitive oder induktive Bereiche in Form von Kondensatoren bzw Induktivitäten aufweist, die jeweils durch ein selektiv ansteuerbare elektronische Schaltelemente aufladbar bzw. erregbar sind und die Dichte der Bereiche bei mindestens 160 Schaltelementen pro mm² liegt. Weiterbildungen der Erfindung ergeben sich aus den Unteransprüchen und aus der nachfolgenden Beschreibung in Verbindung mit den Zeichnungen.

Durch die Erfindung ist es möglich, das in einem Redaktions-Terminal erstellte Druckmotiv direkt auf den elektronisch aktivierbaren Formzylinder zu bringen. Die Herstellung und das Aufspannen einer herkömmlichen Druckplatte ist somit nicht mehr erforderlich. Das zu druckende Motiv kann während des Betriebes vom Redaktions-Terminal aus geändert werden. Nachdem die für die Ansteuerung der Bereiche erforderlichen Mittel vorzugsweise im Inneren des die Druckform tragenden Zylinders angeordnet werden können, ist die erfindungsgemäße Vorrichtung raumsparend und gegen Umwelteinflüsse bestens geschützt. Vorzugsweise besteht die Halbleiterschicht aus einer dünnen siliziumhaltigen Schicht, wie sie aus der Computertechnik bekannt ist, wobei diese Transistor/Kondensator oder Transistor/Induktivitätsmuster durch herkömmliche Diffusionsverfahren eingebracht werden können. Wie aus der Mikro-Elektronik-Technologie allgemein bekannt, ist es möglich, eine Packungsdichte von 600 Bereichen pro mm² und mehr zu erzeugen, so daß die erfindungsgemäße Druckform auch prinzipiell für hohe Qualitätsanforderungen geeignet ist. Für den üblichen Zeitungsdruck genügt jedoch eine Packungsdichte bzw. eine Rasterung von 160 Bereichen in Form von Kondensatoren oder Induktivitäten pro mm².

Durch einen Adreßbus können die einzelnen Transistoren von einem Computer (ortsfest oder im Formzylinder) angesteuert werden. Durch einen Datenbus, der Schaltbefehle (ein/aus) übertragen kann und durch einen Versorgungsbus erfolgt die Ansteuerung der Transistoren, die vorzugsweise die elektronischen Schaltelemente in der Halbleiterschicht bilden. Die elementweise aufgebauten elektrostatischen bzw. kapazitiven oder magnetischen Muster dienen dann dazu, geeignete Farbe, wie Ferro-Fluidfarbe oder elektrostatisch aufgeladene Farbe bzw. Toner entsprechend dem zu druckenden Motiv direkt oder über eine auf der Halbleiterschicht angeordnete Schutzschicht anhaften zu lassen. Diese Schutzschicht sollte verschleißfest sein.

Im folgenden wird die Erfindung anhand eines Ausführungsbeispieles unter Bezugnahme auf die beiliegenden Zeichnungen detaillierter beschrieben. Diese zeigen schematisch:
- Fig. 1: Zylinder einer Rotationsdruckmaschine,
- Fig. 2: eine als Druckform geeignete Halbleiterschicht mit Kapazitäts/Transistorbereichen und
- Fig. 3: einen Transistor/Induktivitätsbereich.

Vorzugsweise, insbesondere wegen der hohen Arbeitsgeschwindigkeit, wird die erfindungsgemäße Druckform auf einem sogenannten Formzylinder 3 verwendet, der zwischen zwei Seitenwänden 1, 2 eines Druckwerkes drehbar gelagert wird und in üblicher Weise durch Elektromotoren oder durch einen Zahnradantrieb in Drehung versetzbar ist. An den Formzylinder 3 kann ein Gummituchzylinder 4 angestellt werden, wenn nach einem Offsetdruckverfahren gearbeitet werden soll. In diesem Fall wird eine zu bedruckende, hier nicht dargestellte Papierbahn zwischen dem Gummituchzylinder und einem weiteren als Gegendruckzylinder wirkenden Zylinder 5 hindurchgeführt. Im Rahmen der Erfindung ist es jedoch auch möglich im Direktdruckverfahren zu arbeiten. In diesem Fall erübrigt sich der Gummituchzylinder 4, so daß ein Gegendruckzylinder direkt an den die erfindungsgemäße Druckform tragenden Formzylinder 3 anstellbar ist und zwischen beiden die zu bedruckende Papierbahn oder Druckträger in Form von Bogen hindurchführbar sind. Wie aus Fig. 1, rechtes Bild, ersichtlich, trägt der Formzylinder 3 die erfindungsgemäße Druckform 6, die vorzugsweise aus einem dünnen Halbleitermaterial, wie Silizium besteht. An dieser Halbleiterschicht 6 ist der, wie angedeutet, mit einem Gummituch 7 oder einer Gummihülse versehene Zylinder 4 angestellt.

Fig. 2 zeigt die erfindungsgemäß die Druckform bildende Halbleiterschicht 6 zweidimensional, d.h. in Form einer Platte. Es versteht sich, daß die Halbleiterschicht 6 auch rohrförmig ausgebildet sein kann, so daß ein Endlosdruck möglich ist. Die Halbleiterschicht kann auch direkt auf den Formzylinder fest aufgebracht sein.

Wie Fig. 2 erkennen läßt, sind die einzelnen Bereiche in Spalten 9, 10, 11 und Zeilen 12, 13, 14 angeordnet. Dadurch ergibt sich eine vorteilhafte Ansteuerung der matrixförmig angeordneten in Fig. 2 dargestellten Kapazitäten 15 mit Hilfe der elektronischen Schaltelemente in Form von Transistoren 16.

Letztere können in üblicher Weise Feldeffekttransistoren oder sogenannte MOS-Transistoren (Metall-Oxyd-Siliziumtransistoren) sein und weisen jeweils eine Senkenelektrode 17, eine Quellenelektrode 18 und eine Steuerelektrode bzw. Torelektrode 19 auf. Letztere werden üblicherweise als Drainelektrode, Sourceelektrode und Gateelektrode bezeichnet.

Jeweils mit einem Transistor 16 kann eine Kapazität 15 in Serie geschaltet werden, so daß beim Durchschalten des Transistors 16 jeweils die zugeordnete Kapazität 15 geladen wird. Durch Anlegen entsprechender Spannungen bzw. Massepotentialen ist eine Entladung der Transistoren in einfacher Weise möglich. Die Transistoren können durch entsprechende Dotierung bzw. Leiterbahnführung in der Halbleiterschicht 6 verwendet werden. Durch entsprechende Auswahl der Treiberleitungen, beispielsweise der Treiberleitung 22 in der Zeile 12 und der Spaltentreiberleitung 27, sowie durch Ansteuerung der zugeordneten Torelektrode über die Leitung 24 kann in Fig. 2 der obere, links dargestellte Bereich in Form einer Kapazität 15 geladen werden. Diese Ladung kann während des Betriebes durch die Beibehaltung bzw. unter Aufrechterhaltung der angelegten Betriebsspannung permanent gehalten werden. Bei ausreichender Isolation ist es auch möglich, nur vor Druckbeginn entsprechend dem zu druckenden Motiv bestimmte Kapazitäten 15 aufzuladen, so daß diese Druckfarbe anziehen können, die bei jeder Umdrehung des Formzylinders 3 an einen Druckträger weitergegeben werden kann. Es ist auch möglich, daß beispielsweise nach jeder zehnten oder hundertsten Umdrehung des Formzylinders 3 eine Nachladung der Kapazitäten erfolgt. In Fig. 2 sind die Kapazitäten 15 als Bereiche angedeutet, d.h. als Bereiche, die, wenn die Kapazitäten aufgeladen sind, in der Lage sind Druckfarbe anzuziehen.

In Fig. 3 ist ein Ausschnitt 34 einer Halbleiterschicht dargestellt, auf der ein Transistor 29 mit Quellenelektroden 31 und Senkenelektrode 30 sowie einer Torelektrode 32 angedeutet ist. In Serie mit der Quellenelektrode und der Senkenelektrode liegt eine Induktivität 33, die mäander- oder zick-zackförmig ausgebildet ist. Durch entsprechende Dotierung der Halbleiterschicht 34 ist dies möglich, so daß quasi eine "eisenlose Induktivität" erzeugt wird. Beim Durchschalten des Transistors 29 fließt durch die Induktivität 33 der über den Transistor 29 steuerbare Strom, so daß ein entsprechendes Magnetfeld entsteht, durch das Farbpartikelchen von beispielsweise einer Ferro-Fluidfarbe angezogen werden können, entsprechend dem zu druckenden Motiv. Es versteht sich, daß bei der Ausführungsform gemäß Fig. 3 während des Druckbetriebes der Transistor 29 permanent aktiviert, d.h. durchgeschaltet und mit Spannung beaufschlagt werden muß, da ansonsten das Magnetfeld der Induktivität 33 nicht aufrechterhalten werden kann.

Vorzugsweise ist die Ansteuerelektronik innerhalb des Formzylinders 3 angeordnet, wie bei 8 angedeutet ist. Über Schleifringe oder auch unter Zuhilfenahme eines Senders können die erforderlichen Versorgungs- und Steuerspannungen der Elektronik 8 im Formzylinder 3 und somit der Halbleiterschicht 6 zugeführt werden. Der Mantel des Formzylinders 3 kann entsprechende Durchbrüche aufweisen, um von innen her die auf ihm liegende Halbleiterschicht für die Leitungen zugänglich zu machen. Alternativ ist auch über die Stirnseiten des Formzylinders 3 eine Zuführung der Versorgungs- und Steuerspannungen möglich.

## Patentansprüche

1. Druckform für eine Druckmaschine mit wiederholt aktivierbaren und löschbaren Bereichen, die in der Weise aktivierbar sind, daß an ihnen Farbe haftet, gekennzeichnet durch eine auf einem Träger (3) angeordnete Halbleiterschicht (6), die rasterförmig kapazitive oder induktive Bereiche in Form von Kondensatoren (15) bzw. Induktivitäten (33) aufweist, die jeweils durch selektiv ansteuerbare elektronische Schaltelemente (16, 29) aufladbar bzw. erregbar sind und die Dichte der Bereiche (15, 33) bei mindestens 160 Schaltelementen pro mm² liegt.

2. Druckform nach Anspruch 1, dadurch gekennzeichnet, daß die Bereiche (15, 33) in Zeilen (12, 13, 14) und Spalten (9, 10, 11) angeordnet sind.

3. Druckform nach Anspruch 1 oder 2, dadurch gekennzeichnet, daß die Halbleiterschicht (6) auf einem drehbaren Zylinder aufgebracht ist, in dem oder an dem eine Steuerelektronik (8) zur Ansteuerung der Schaltelemente (16, 29) angeordnet ist und daß die Schaltelemente (16, 29) Transistoren sind, die über Reihen- und Spalten- Treiber (z. B. 20 bis 22 und 26 bis 28) mit Spannung beaufschlagt sind, in der Weise, daß jeweils bei aktivierter Steuerelektrode (z. B. 32) der zugeordnete Speicherbereich (z. B. 33) geladen bzw. erregt wird.

4. Druckform nach einem der vorangehenden Ansprüche, dadurch gekennzeichnet, daß die Spannungsbeaufschlagung der Schaltelemente (16, 29) während des Druckvorganges aufrechterhalten bleibt.

5. Druckform nach einem der vorangehenden Ansprüche, dadurch gekennzeichnet, daß die Halbleiterschicht (6) Silizium ist, in dem die Schaltelemente (16, 29) die Bereiche (15, 33) und die Ansteuerleitungen (20 bis 28) durch Dotierung der Halbleiterschicht (6) erzeugt werden.

6. Druckform nach einem der vorangehenden Ansprüche, dadurch gekennzeichnet, daß über der Halbleiterschicht (6) eine verschleißfeste Schicht angeordnet ist.

7. Druckform nach einem der vorangehenden Ansprüche, dadurch gekennzeichnet, daß die Bereiche (15, 33) rechnergesteuert sind.

8. Druckform nach einem der vorangehenden Ansprüche, dadurch gekennzeichnet, daß als Druckfarbe eine Ferro-Fluidfarbe oder eine elektrostatisch aufgeladene Farbe bzw. Toner verwendet wird.

## Claims

1. Printing forme for a printing machine having repeatedly activatable and erasable areas which can be activated in such a way that ink adheres to them, characterised by a semi-conductor layer (6) arranged on a carrier (3) and having capacitive or inductive areas in an array in the form of capacitors (15) or inductances (33) which can be respectively charged or excited by selectively controllable electronic switch elements (16, 29), and the density of the areas (15, 33) is at least 160 switch elements per mm².

2. Printing forme according to claim 1, characterised in that the areas (15, 33) are arranged in lines (12, 13, 14) and columns (9, 10, 11).

3. Printing forme according to claim 1 or 2, characterised in that the semi-conductor layer (6) is applied to a rotatable cylinder in which, or on which, control electronics (8) for controlling the switch elements (16, 29) are arranged, and in that the switch elements (16, 29) are transistors which have voltage applied to them by means of row and column drivers (e.g. 20 to 22 and 26 to 28) in such a way that when the control electrode (e.g. 32) is activated the associated storage area (e.g. 33) is respectively charged or excited.

4. Printing forme according to one of the preceding claims, characterised in that the application of voltage to the switch elements (16, 29) is maintained during the printing process.

5. Printing forme according to one of the preceding claims, characterised in that the semi-conductor layer (6) is silicon, wherein the switch elements (16, 29), the areas (15, 33) and the control lines (20 to 28) are produced by doping of the semi-conductor layer (6).

6. Printing forme according to one of the preceding claims, characterised in that a wear-resistant layer is arranged over the semi-conductor layer (6).

7. Printing forme according to one of the preceding claims, characterised in that the areas (15, 33) are computer-controlled.

8. Printing forme according to one of the preceding claims, characterised in that a ferro-fluid ink or an electrostatically charged ink or toner is used as the printing ink.

## Revendications

1. Plaque d'impression pour une machine à imprimer comportant des zones pouvant être activées et désactivées de manière répétée, qui peuvent être activées d'une manière qu'une encre adhère à elles, caractérisée par une couche semi-conductrice (6) placée sur un support (3), qui présente des zones capacitives ou inductives en réseau sous forme de condensateurs (15) respectivement d'inductances (33), qui peuvent être chargées respectivement commandées à chaque fois par des éléments logiques (16, 29) électroniques pouvant être commandés de manière sélective et en ce que la densité des régions (15, 33) est d'au moins 160 éléments logiques par mm².

2. Plaque d'impression selon la revendication 1, caractérisée en ce que les régions (15, 33) sont placées en lignes (12, 13, 14) et en colonnes (9, 10, 11).

3. Plaque d'impression selon la revendication 1 ou 2, caractérisée en ce que la couche semi-conductrice (6) est introduite sur un cylindre de rotation, sur lequel ou dans lequel est placée une électronique de commande (8) pour commander les éléments logiques (16, 29) et en ce que les éléments logiques (16, 29) sont des transistors, qui sont alimentés en tension par des circuits de lignes et de colonnes (par exemple 20 à 22 et 26 à 28), de sorte que la région de mémoire (par exemple 33) attribuée soit chargée respectivement excitée à chaque fois par une électrode de commande activée (par exemple 32).

4. Plaque d'impression selon l'une quelconque des revendications précédentes, caractérisée en ce que l'alimentation en tension des éléments logiques (16, 29) reste maintenue pendant le procédé d'impression.

5. Plaque d'impression selon l'une quelconque des revendications précédentes, caractérisée en ce que la couche semi-conductrice (6) est du silicium, dans lequel les éléments logiques (16, 29), les régions (15, 33) et les conducteurs de commande (20 à 28) sont formés par dopage de la couche semi-conductrice (6).

6. Plaque d'impression selon l'une quelconque des revendications précédentes, caractérisée en ce qu'une couche résistante à l'usure est placée sur la couche semi-conductrice (6).

7. Plaque d'impression selon l'une quelconque des revendications précédentes, caractérisée en ce que les régions (15, 33) sont commandées par ordinateur.

8. Plaque d'impression selon l'une quelconque des revendications précédentes, caractérisée en ce que comme encre d'impression est utilisée une encre ferrofluide ou une encre respectivement un toner chargé électrostatiquement.
